# DEMANDE DE BREVET EUROPEEN

(11) **EP 4 660 549 A1**
(43) Date de publication de la demande: **10.12.2025**
(21) Numéro de dépôt: 25178891.5
(22) Date de dépôt: 26.05.2025
(51) Int. Cl.: F24F 7/02, F23L 17/02, F23L 17/08

(54) **DISPOSITIF D'EXTRACTION**

(30) Priorité: 03.06.2024 FR 2405756
(71) Demandeur: Amphoux, André, F-75012 Paris (FR)
(72) Inventeur: Amphoux, André, F-75012 Paris (FR)
(74) Mandataire: Plasseraud IP

(57) **Abrégé**

Dispositif d'extraction (10) du type stato-mécanique pour l'évacuation d'air vicié, comprenant un élément supérieur (100) et un élément inférieur (20) rigidement fixés l'un à l'autre et écartés l'un de l'autre selon un axe longitudinal (Z1) de manière à définir un espace libre (11) entre eux, le dispositif comprenant en outre un conduit (14) traversant l'élément inférieur (20) et débouchant dans l'espace libre (11), l'élément supérieur (100) comprenant une cavité (140) dans laquelle est logée une turbine centrifuge (30) d'axe l'axe longitudinal (Z1),
caractérisé en ce que la cavité (140) comprend :
- une ou plusieurs ouvertures d'entrée d'air (141) communiquant vers l'espace libre (11) ; et
- une ou plusieurs ouvertures de sortie d'air (142) communiquant vers l'espace libre (11), chaque ouverture de sortie d'air (142) étant agencé radialement à l'extérieur desdites une ou plusieurs ouvertures d'entrée d'air (141) par rapport à l'axe longitudinal (Z1).

## Description

### Domaine technique

La présente description se rapporte à un dispositif d'extraction.

### Technique antérieure

On connaît déjà des dispositifs statiques pour le rejet de fluides gazeux, destinés à être montés sur des bâtiments. De tels dispositifs sont par exemple du type comportant un élément inférieur 20, un élément supérieur 100, des entretoises 12 pour maintenir rigidement les deux éléments coaxiaux espacés l'un de l'autre de manière à définir entre eux un passage 11, et un conduit 14 traversant l'élément inférieur 20 et débouchant dans le passage 11.

Les éléments inférieur 20 et supérieur 100 sont limités par des parois latérales coniques ou tronconiques, de manière que ledit passage 11 ait, en section axiale, une forme générale de venturi ou de convergent/divergent, le long d'une direction radiale orthogonale à l'axe général du dispositif. Cet axe est généralement au moins sensiblement vertical. Un tel dispositif est généralement monté au-dessus du toit du bâtiment auquel il est destiné. Le conduit 14 permet de capter et de canaliser l'air vicié gaz ou fumées en provenance de logements du bâtiment, lequel sort du conduit 14 par son extrémité supérieure située généralement à la limite supérieure de l'élément inférieur 20, à l'endroit même du passage 11 en forme de venturi. L'air vicié est alors dévié et entrainé dans ce passage 11 vers l'extérieur du dispositif et l'atmosphère extérieure. La présence du vent accélère ce processus. Un tel dispositif est décrit, par exemple, dans le document FR-A-1 403 955.

Un tel dispositif statique est disposé en général en hauteur et est donc susceptible de subir des vents ascendants ou des vents plongeants ou des vents horizontaux. En absence de vent, le tirage thermique résiduel, basé sur le phénomène physique s'instaurant dans tout conduit 14 vertical, reste le seul moteur 31 ascensionnel. Néanmoins, en période de température extérieure se rapprochant de la température intérieure, le tirage thermique résiduel sera faible, voire nul, de sorte que l'effet moteur 31 ascensionnel en l'absence de vent sera quasiment nul.

Pour pallier ces inconvénients, une solution consiste à utiliser un dispositif d'extraction mixte 10 motorisé, qualifié de « stato-mécanique » ou parfois « hybride », le moteur 31 pouvant être activé par une horloge programmée ou des systèmes de sonde de pression, hygrométrique, ou autre.

Un tel dispositif d'extraction mixte 10 concerne un dispositif statique tel que décrit ci-dessus comprenant en outre une turbine centrifuge 30 ayant un moteur 31 disposé dans l'élément supérieur 100 et au moins une pale 32 disposée dans une coupelle 120 annulaire solidaire de l'élément supérieur 100 et qui présente une ouverture orientée vers l'élément inférieur 20. De tels dispositifs dynamiques permettent d'améliorer sensiblement l'évacuation des gaz ou des fumées rejetés par rotation de la pale 32 dans l'espace de forme générale convergent/divergent ou venturi.

L'extraction de l'air vicié est réalisée par la turbine centrifuge 30 qui aspire l'air extérieur en périphérie et l'injecte sous forme de filets d'air vers l'élément inférieur 20, entrainant un effet d'induction ou succion de l'air vicié du conduit 14 par une dépression.

Ces systèmes présentent cependant des inconvénients. En effet, l'air extérieur aspiré par la turbine et les filets d'air injectés vers l'élément inférieur 20 s'écoulent chacun à travers l'ouverture de la coupelle 120 et à contre sens l'un de l'autre, ce qui affecte négativement les performances du dispositif d'extraction.

### Résumé

Il est proposé un dispositif d'extraction du type stato-mécanique pour l'évacuation d'air vicié, comprenant un élément supérieur et un élément inférieur rigidement fixés l'un à l'autre et écartés l'un de l'autre selon un axe longitudinal de manière à définir un espace libre entre eux, le dispositif comprenant en outre un conduit traversant l'élément inférieur et débouchant dans l'espace libre, l'élément supérieur comprenant une cavité dans laquelle est logée une turbine centrifuge d'axe l'axe longitudinal,
caractérisé en ce que la cavité comprend :
- une ou plusieurs ouvertures d'entrée d'air communiquant vers l'espace libre ; et
- une ou plusieurs ouvertures de sortie d'air communiquant vers l'espace libre, chaque ouverture de sortie d'air étant agencé radialement à l'extérieur desdites une ou plusieurs ouvertures d'entrée d'air par rapport à l'axe longitudinal.

Au moins une desdites une ou plusieurs ouvertures d'entrée d'air, et de préférence chacune desdites une ou plusieurs ouvertures d'entrée d'air, peut être agencée longitudinalement par rapport à la turbine centrifuge, de façon à permettre un passage d'air selon l'axe longitudinal. Autrement dit, au moins une desdites une ou plusieurs ouvertures d'entrée d'air, et de préférence chacune desdites une ou plusieurs ouvertures d'entrée d'air, peut être orientée axialement. Au moins une desdites une ou plusieurs ouvertures de sortie d'air, et de préférence chacune desdites une ou plusieurs ouvertures de sortie d'air, peut être agencée longitudinalement par rapport à la turbine centrifuge, de façon à permettre un passage d'air selon l'axe longitudinal. Autrement dit, au moins une desdites une ou plusieurs ouvertures de sortie d'air, et de préférence chacune desdites une ou plusieurs ouvertures d'entrée d'air, peut être orientée axialement.

Lesdites une ou plusieurs ouvertures d'entrée d'air peuvent comprendre une ouverture d'entrée d'air unique, de préférence centrée sur l'axe longitudinal, de préférence encore qui présente une forme circulaire.

Lesdites une ou plusieurs ouvertures de sortie d'air peuvent comprendre une pluralité d'ouvertures de sortie d'air réparties, de préférence régulièrement, autour de l'axe longitudinal.

Chaque ouverture de sortie d'air peut s'étendre autour de l'axe longitudinal sur un secteur angulaire compris entre 10° et 80°.

L'élément supérieur peut comprendre un flasque annulaire autour de l'axe longitudinal qui délimite la cavité longitudinalement. Chaque ouverture d'entrée d'air et/ou chaque ouverture de sortie d'air peut être formée au travers du flasque.

L'élément supérieur peut comprendre une coupelle, la cavité étant délimitée longitudinalement de part et d'autre par le flasque et la coupelle, le flasque comprenant une ou plusieurs languettes de fixation par lesquelles le flasque est fixé rigidement à la coupelle, chaque languette étant de préférence agencée circonférentiellement entre deux ouvertures de sortie circonférentiellement consécutives.

La coupelle 120 peut comporter une collerette 123 comprenant une paroi interne 124 et une paroi externe 125, lesdites deux parois étant annulaires autour de l'axe longitudinal Z1 et reliées entre elles par une paroi de raccordement 126.

L'élément supérieur peut comprendre une ouïe d'entrée d'air, par l'intermédiaire de laquelle l'air peut pénétrer dans la cavité, l'ouïe d'entrée d'air comprenant le flasque.

L'ouïe d'entrée d'air peut comprendre une partie cylindrique d'axe l'axe longitudinal s'étendant depuis le flasque dans la cavité, c'est-à-dire vers le haut depuis le flasque.

La turbine centrifuge peut comprendre une ou plusieurs pales configurées pour être entrainées en rotation autour de l'axe longitudinal, lesdites une ou plusieurs pales étant courbées dans une direction opposée à leur sens de rotation autour de l'axe longitudinal.

La turbine centrifuge peut comprendre un moteur adapté pour entrainer lesdites une ou plusieurs pales en rotation autour de l'axe longitudinal, le moteur étant du type synchrone à commutation électronique.

La turbine centrifuge peut comprendre un disque inférieur et un disque supérieur disposés parallèlement l'un à l'autre selon l'axe longitudinal, et entre lesquels sont fixées lesdites une ou plusieurs pales.

Ledit élément supérieur et ledit élément inférieur peuvent être agencés de manière à conférer à l'espace libre une forme de venturi.

Le dispositif d'extraction peut comprendre un élément de sécurité de forme cylindrique selon l'axe longitudinal et s'étendant entre l'élément inférieur et l'élément supérieur, cet élément de sécurité étant un grillage ou un grillage troué ou une plaque de métal perforée.

### Brève description des dessins

D'autres caractéristiques, détails et avantages apparaîtront à la lecture de la description détaillée ci-après, et à l'analyse des dessins annexés, sur lesquels :
Figure. 1 est une vue schématique en perspective et en coupe qui représente un dispositif d'extraction mixte selon l'état de la technique connue ;
Figure. 2 est une vue schématique en coupe qui représente du dispositif d'extraction mixte selon l'état de la technique connue ;
Figure. 3 est une vue schématique partiellement en coupe qui représente un dispositif d'extraction de type stato-mécanique selon la présente description ;
Figure. 4 est une vue schématique axiale d'une turbine centrifuge du dispositif d'extraction de la figure 3 ;
Figure. 5 est une vue schématique axiale d'une ouïe d'entrée d'air du dispositif d'extraction de la figure 3.

### Description des modes de réalisation

Il est maintenant décrit, en référence aux figures 3 à 5, un dispositif d'extraction de type stato-mécanique pour l'évacuation d'air vicié, notamment d'un bâtiment.

Le dispositif d'extraction 10 comprend les éléments principaux suivants : un élément supérieur 100 et un élément inférieur 20 rigidement fixés l'un à l'autre et écartés l'un de l'autre selon un axe longitudinal Z1 de manière à définir un espace libre 11 entre eux. Le dispositif comprend en outre un conduit 14 traversant l'élément inférieur 20 et débouchant dans l'espace libre 11. Le conduit 14 peut s'étendre selon l'axe longitudinal Z1. L'élément supérieur 100 comprend par ailleurs une cavité 140 dans laquelle est logée une turbine centrifuge 30 d'axe l'axe longitudinal Z1.

Dans le présent exposé, la direction longitudinale Z correspond à la direction de l'axe longitudinal Z1. L'axe longitudinal Z1 coïncide avec un axe de rotation des parties rotoriques de la turbine centrifuge 30. Les qualificatifs d'orientation, tels que « longitudinal », « radial » ou « circonférentiel » sont définis sauf précision contraire par référence à l'axe longitudinal Z1. Une direction radiale est une direction perpendiculaire à la direction de l'axe longitudinal Z1. Une direction circonférentielle, en un point éloigné de l'axe longitudinal Z1, correspond à une direction perpendiculaire aux directions longitudinale Z et radiale. Par ailleurs, sauf précision contraire, les adjectifs « intérieur », « interne », « extérieur » et « externe » sont utilisés en référence à la direction radiale de sorte que la partie intérieure/interne i.e. radialement intérieure/interne d'un élément est plus proche de l'axe longitudinal Z1 que la partie extérieure/externe i.e. radialement extérieure/externe du même élément.

Dans la description qui suit, lorsque l'on fait référence à des qualificatifs de position absolue, tels que les termes « avant », « arrière », « haut », « bas », « gauche », « droite », etc., ou relative, tels que les termes « dessus », « dessous », « supérieure », « inférieur », etc., ou à des qualificatifs d'orientation, tels que « horizontal », « vertical », etc., il est fait référence, sauf précision contraire, à l'orientation des figures ou du dispositif dans sa position normale d'utilisation.

L'axe longitudinal Z1 peut être un axe de révolution du dispositif d'extraction 10, notamment de l'élément supérieur 100, de l'élément inférieur 20 et du conduit 14.

Dans la suite, la direction longitudinale Z est de préférence verticale ou proche de la verticale. En d'autres termes, l'axe longitudinal Z1 peut coïncider avec un axe vertical ou être proche d'un axe vertical. Aussi, il peut être défini un sens vers le haut selon l'axe longitudinal Z1 et un sens vers le bas selon l'axe longitudinal Z1.

On comprend donc que l'espace libre 11 est délimité selon la direction longitudinale Z, d'une part, par l'élément inférieur 20, et d'autre part, par l'élément supérieur 100. L'espace libre 11 peut être ouvert vers l'extérieur, notamment radialement vers l'extérieur par rapport à l'axe longitudinal Z1. L'espace libre 11 peut former venturi. En d'autres termes, dans un plan de coupe comprenant l'axe longitudinal Z1, l'espace libre 11 peut présenter une forme de venturi ou de convergent/divergent, de préférence par la conformation de l'élément supérieur 100 et l'élément inférieur 20.

L'élément supérieur 100 peut comprendre une coupelle 120, de préférence annulaire autour de l'axe longitudinal Z1. La coupelle 120 peut comprendre une partie centrale 121. La partie centrale 121 peut délimiter longitudinalement la cavité 140. La partie centrale 121 peut comprendre un renfoncement 122 adapté pour recevoir, en tout ou partie, un moteur 31 qui sera décrit plus en détail plus loin. Le stator du moteur 31 peut être fixé à la partie centrale 121 de la coupelle 120, notamment au niveau du renfoncement 122.

La coupelle 120 peut comprendre une collerette 123. La collerette 123 peut être solidaire de la partie centrale 121. De préférence, la collerette 123 peut être venue de matière avec la partie centrale 121. Autrement dit, la coupelle 120 peut être d'un seul tenant. La collerette 123 peut s'étendre annulairement autour de la partie centrale 121. La collerette 123 peut délimiter radialement la cavité 140.

La collerette 123 peut comprendre une paroi interne 124, de préférence annulaire autour de l'axe longitudinal Z1. La paroi interne 124 peut s'étendre longitudinalement entre une extrémité supérieure et une extrémité inférieure. L'extrémité supérieure de la paroi interne 124 peut être reliée, de préférence venue de matière, avec la partie centrale 121, de préférence avec un bord périphérique de la paroi centrale. La paroi interne 124 peut être tronconique selon l'axe longitudinal Z1 en s'évasant vers le bas.

La collerette 123 peut comprendre une paroi externe 125, de préférence annulaire autour de l'axe longitudinal Z1. La paroi externe 125 peut entourer la paroi interne 124. Autrement dit, la paroi interne 124 peut être agencée radialement à l'intérieur de la paroi externe 125. La paroi interne 124 peut s'étendre longitudinalement entre une extrémité supérieure et une extrémité inférieure. La paroi externe 125 peut être tronconique selon l'axe longitudinal Z1 en s'évasant vers le haut.

La collerette 123 peut comprendre une paroi de raccordement 126 entre la paroi interne 124 et la paroi externe 125. La paroi de raccordement 126 peut être annulaire autour de l'axe longitudinal Z1. La paroi de raccordement 126 peut relier l'extrémité inférieure de la paroi interne 124 à l'extrémité supérieure de la paroi externe 125. La paroi de raccordement 126 peut s'étendre radialement entre l'extrémité inférieure de la paroi interne 124 à l'extrémité supérieure de la paroi externe 125.

L'élément supérieur 100 peut comprendre en outre un chapeau supérieur 130. Le chapeau supérieur 130 peut être disposé au-dessus de la coupelle 120. Le chapeau peut, en tout ou partie, recouvrir la coupelle 120. Le chapeau peut être rigidement fixé à la coupelle 120, par exemple par tous moyens de fixation adaptés : vissage, boulonnage, soudage, etc. Le chapeau peut comprendre une calotte 131 conique ou tronconique selon l'axe longitudinal Z1.

L'élément inférieur 20 peut comprendre une première pièce 21. La première pièce 21 peut comprendre une ouverture adaptée pour recevoir le conduit 14. L'ouverture peut être centrée sur l'axe longitudinal Z1, et de préférence circulaire. La première pièce 21 peut être tronconique selon l'axe longitudinal Z1 en s'évasant vers le bas. La première pièce 21 peut délimiter l'espace libre 11 vers le bas.

L'élément inférieur 20 peut comprendre une deuxième pièce 22. La deuxième pièce 22 être situé en dessous de la première pièce 21. La deuxième pièce 22 peut aussi comprendre une ouverture adaptée pour recevoir le conduit 14. L'ouverture peut être centrée sur l'axe longitudinal Z1, et de préférence circulaire. La deuxième pièce 22 peut être tronconique selon l'axe longitudinal Z1 en s'évasant vers le haut.

La première pièce 21 de l'élément inférieur 20 et la paroi externe 125 de la coupelle 120 de l'élément supérieur 100 telles que décrites ci-avant, notamment vis-à-vis de leur forme tronconique, confère à l'espace libre 11 une forme de venturi.

L'élément supérieur 100 et l'élément inférieur 20 peuvent être fixés rigidement l'un à l'autre par une ou plusieurs entretoises 12 de liaison. Chaque entretoise 12 peut être fixée rigidement au chapeau supérieur 130 de l'élément supérieur 100 et à une couronne périphérique de l'élément inférieur 20 qui s'étend radialement de la première pièce 21 ou de la deuxième pièce 22. Chaque entretoise 12 peut être rigidement fixée par tous moyens de fixation adaptés : vissage, boulonnage, soudage, etc.

Le dispositif peut comprendre un élément de grillage 13 de forme cylindrique selon l'axe longitudinal Z1 et s'étendant entre l'élément inférieur 20 et l'élément supérieur 100. Cet élément de grillage 13 permet de sécuriser l'espace libre 11, empêchant tout corps de taille significative d'y pénétrer tout en laissant passer les différents flux d'air.

Plus généralement le dispositif peut comprendre un élément de sécurité 13 qui peut être un grillage classique dont le maillage est adapté à la taille des corps que l'on veut empêcher de pénétrer et à la quantité d'air que l'on souhaite laisser passer. Afin de réduire au maximum la maille de ce grillage sans trop perturber les flux d'air, ce grillage peut être un grillage troué, c'est-à-dire un grillage comportant des ouvertures d'entrée et/ou de sortie d'air plus grande que la maille du grillage laissant passer une quantité d'air plus importante.

Cet élément de sécurité peut aussi être une plaque de métal perforée, renforçant ainsi la structure du dispositif et sa sécurité. Les perforations peuvent être dimensionnées en fonction des besoins énoncés précédemment et être de différentes formes. Cette plaque de métal perforée peut présenter des ouvertures d'entrée et/ou de sortie d'air afin réduire la perturbation des flux d'air.

Alternativement cette plaque perforée peut être réalisée dans un autre matériau que du métal, comme du PVC.

De manière remarquable, la cavité 140 comprend :
- une ou plusieurs ouvertures d'entrée d'air 141 communiquant vers l'espace libre 11 ; et
- une ou plusieurs ouvertures de sortie d'air 142 communiquant vers l'espace libre 11, chaque ouverture de sortie d'air 142 étant agencé radialement à l'extérieur desdites une ou plusieurs ouvertures d'entrée d'air 141 par rapport à l'axe longitudinal Z1.

Le dispositif d'extraction 10 permet ainsi une extraction dynamique d'un air vicié du conduit 14 par la turbine centrifuge 30, en aspirant de l'air extérieur en périphérie du dispositif via lesdites une ou plusieurs ouvertures d'entrée d'air 141 et en le réinjectant dans l'espace libre 11 via lesdites une ou plusieurs ouvertures de sortie d'air 142 (représenté par les flèche F à la figure 4) pour générer un effet de succion par induction qui évacue l'air vicié du conduit 14 (représenté par les flèches AC à la figure 4). Une telle configuration permet d'améliorer le rendement d'extraction. De plus, cette configuration du dispositif d'extraction 10 permet de ne pas aspirer directement l'air vicié du conduit 14. Le dispositif d'extraction 10 est du type « stato-mécanique » ( dit encore mixte ou hybride), c'est-à-dire qu'il peut être à fonctionnement statique et/ou dynamique, notamment selon les conditions de température et de pression extérieure. En ce sens, le dispositif d'extraction 10 est un dispositif qui permet le renouvellement d'air du logement en exploitant au mieux les forces motrices naturelles et en les associant à une assistance mécanique basse-pression non permanente par le biais la turbine centrifuge 30 lorsque les conditions naturelles sont insuffisantes. La mise en fonctionnement de la turbine centrifuge 30 peut être pilotée par un système de contrôle asservi aux conditions extérieures (température, vitesse du vent, etc.), à une horloge et/ou à d'autres capteurs de polluants.

Selon une formulation équivalente, la cavité 140 de l'élément supérieur 100 est en communication fluidique avec l'espace libre 11 par l'intermédiaire desdites une ou plusieurs ouvertures d'entrée d'air 141 et desdites une ou plusieurs ouvertures de sortie d'air 142. Lesdites une ou plusieurs ouvertures d'entrée d'air 141 peuvent être configurées pour le passage de l'air en vue de son aspiration par la turbine centrifuge 30 selon la direction longitudinale Z. Lesdites une ou plusieurs ouvertures de sortie d'air 142 peuvent être configurées pour le passage de l'air en vue de son expulsion par la turbine centrifuge 30 selon la direction radiale.

Au moins une desdites une ou plusieurs ouvertures d'entrée d'air 141, et de préférence chacune desdites une ou plusieurs ouvertures d'entrée d'air 141, peut être agencée longitudinalement par rapport à la turbine centrifuge 30, c'est-à-dire de façon à permettre un passage de l'air parallèle, ou sensiblement parallèle, audit axe longitudinal. De même, au moins une desdites une ou plusieurs ouvertures de sortie d'air 142, et de préférence chacune desdites une ou plusieurs ouvertures de sortie d'air 142, peut être agencée longitudinalement par rapport à la turbine centrifuge 30, c'est-à-dire de façon à permettre un passage de l'air parallèle, ou sensiblement parallèle, audit axe longitudinal. En ce sens, elles permettent un passage d'air selon l'axe longitudinal Z1.

Comme visible à la figure 5, lesdites une ou plusieurs ouvertures d'entrée d'air 141 peuvent comprendre une ouverture d'entrée d'air 141 unique, de préférence centrée sur l'axe longitudinal Z1, et de préférence encore qui présente une forme circulaire. De manière générale, lesdites une ou plusieurs ouvertures d'entrée d'air 141 peuvent être de forme circulaire.

Aussi visibles à la figure 5, lesdites une ou plusieurs ouvertures de sortie d'air 142 peuvent une pluralité d'ouvertures de sortie d'air 142 réparties, de préférence régulièrement, autour de l'axe longitudinal Z1. Autrement dit, la cavité 140 peut comprendre une rangée annulaire d'ouvertures de sortie. Chaque ouverture de sortie d'air 142 peut s'étendre autour de l'axe longitudinal Z1 sur un secteur angulaire compris entre 10° et 80°.

Lesdites une ou plusieurs ouvertures d'entrée d'air 141 peuvent être agencées dans un même plan, de préférence perpendiculair à l'axe longitudinal Z1. Alternativement ou au surplus, lesdites une ou plusieurs ouvertures de sortie d'air 142 peuvent être agencées dans un même plan, de préférence perpendiculair à l'axe longitudinal Z1. De plus, lesdites une ou plusieurs ouvertures d'entrée d'air 141 et lesdites une ou plusieurs ouvertures de sorties d'air 142 peuvent être agencées dans un même plan, de préférence perpendiculair à l'axe longitudinal Z1.

Lesdites une ou plusieurs ouvertures d'entrée d'air 141 et lesdites une ou plusieurs de sortie d'air 142peuvent être agencées à travers le flasque 111.

Par ailleurs, l'élément supérieur 100 peut comprendre une ouïe d'entrée d'air 110, par l'intermédiaire de laquelle l'air peut pénétrer dans la cavité 140. L'ouïe d'entrée d'air 110 peut comprendre un flasque 111. Le flasque peut être annulaire autour de l'axe longitudinal Z1 et délimiter la cavité 140 longitudinalement vers le bas. Autrement dit, la cavité 140 peut être délimitée longitudinalement de part et d'autre par le flasque 111 et la coupelle 120. Plus particulièrement, le flasque 111 peut délimiter longitudinalement la cavité 140 de manière opposée par rapport à la partie centrale 121 de la coupelle 120 selon la direction longitudinale Z. La cavité 140 peut donc être délimitée par la partie centrale 121 de la coupelle 120 vers le haut et par le flasque 111 vers le bas. Aussi, le flasque 111 peut délimiter l'espace libre 11 vers le haut.

Comme visible aux figures 3 et 5, chaque ouverture d'entrée d'air 141 et/ou chaque ouverture de sortie d'air 142 peut être formée au travers du flasque 111.

L'ouïe d'entrée d'air 110 peut être rigidement fixée à la coupelle 120. Pour ce faire, le flasque 111 peut en outre comprendre une ou plusieurs languettes 112 par laquelle le flasque 111 est fixé rigidement à la coupelle 120. Chaque languette 112 de fixation peut être agencée entre deux ouvertures de sortie circonférentiellement consécutives. Le flasque 111 peut être rigidement fixé à la coupelle 120, par exemple par tous moyens de fixation adaptés : vissage, boulonnage, soudage, etc. Plus particulièrement, le flasque 111 peut être rigidement fixé à la collerette 123, notamment au niveau de la paroi de raccordement 126.

L'ouïe d'entrée d'air 110 peut comprendre une partie cylindrique 113 d'axe l'axe longitudinal Z1 s'étendant depuis le flasque 111 dans la cavité 140, c'est-à-dire vers le haut depuis le flasque 111. Dans le cas où, lesdites une ou plusieurs ouvertures d'entrée d'air 141 comprennent une ouverture d'entrée d'air 141 unique centrée sur l'axe longitudinal Z1, un diamètre de la partie cylindrique 113 de l'ouïe d'entrée d'air 110 peut coïncider avec un diamètre de l'ouverture d'entrée d'air 141.

Il est maintenant décrit plus en détail la turbine centrifuge 30, aussi appelée parfois turbine à réaction. La turbine centrifuge 30 est dite « d'axe l'axe longitudinal Z1 » en ce qu'elle est configurée pour aspirer de l'air de façon longitudinale et pour l'expulser de façon radiale (représenté par les flèches F à la figure 4).

La turbine centrifuge 30 peut comprendre une ou plusieurs pales 32 configurées pour être entrainées en rotation autour de l'axe longitudinal Z1. Lesdites une ou plusieurs pales 32 peuvent être courbées dans une direction opposée à leur sens de rotation (représenté par la flèche R à la figure 4) autour de l'axe longitudinal Z1. Autrement dit, chaque pale peut 32 peut présenter une forme arrondie dans un plan transversal à l'axe longitudinal Z1. Chaque pale 32 peut présenter une concavité 140 tournée vers l'axe longitudinal Z1. Chaque pale 32 peut comprendre un bord d'attaque situé vers le centre de la turbine, c'est-à-dire vers radialement vers l'intérieur, et un bord de fuite situé vers la périphérie de la turbine, c'est-à-dire radialement vers l'extérieur. Lesdites une ou plusieurs pales 32 peuvent comprendre une rangée annulaire de pales 32.

La turbine centrifuge 30 peut comprendre un moteur 31 adapté pour entrainer lesdites une ou plusieurs pales 32 en rotation autour de l'axe longitudinal Z1. Le moteur 31 peut être du type synchrone à commutation électronique. Un moteur 31 synchrone à commutation électronique permet une optimisation de la consommation énergétique du dispositif d'extraction 10, notamment par le pilotage de la vitesse de rotation desdites une ou plusieurs pales 32 et des fonctions de surveillance intégrées. En outre, un tel moteur 31 évite les pertes de rendement dû au glissement. Il peut aussi présenter un encombrement réduit. Enfin, le dispositif d'extraction 10 est moins bruyant.

Par ailleurs, une telle turbine centrifuge 30 répond aux exigences de la directive européenne ErP (« Energy-related Product ») imposant des exigences minimales d'efficacité énergétique pour les produits consommateurs d'énergie.

La turbine centrifuge 30 peut comprendre un disque inférieur 33 et un disque supérieur 34 disposés parallèlement l'un à l'autre selon l'axe longitudinal Z1, et entre lesquels sont fixées lesdites une ou plusieurs pales 32. La rotation desdites une ou plusieurs pales 32 autour de l'axe longitudinal Z1 engendre, par aspiration, un flux d'air radial au travers de canaux définis par les disques inférieur 33 et supérieur 34 et les pales 32.

## Revendications

1. Dispositif d'extraction (10) du type stato-mécanique pour l'évacuation d'air vicié, comprenant un élément supérieur (100) et un élément inférieur (20) rigidement fixés l'un à l'autre et écartés l'un de l'autre selon un axe longitudinal (Z1) de manière à définir un espace libre (11) entre eux, le dispositif comprenant en outre un conduit (14) traversant l'élément inférieur (20) et débouchant dans l'espace libre (11), l'élément supérieur (100) comprenant une cavité (140) dans laquelle est logée une turbine centrifuge (30) d'axe l'axe longitudinal (Z1),
**caractérisé en ce que** la cavité (140) comprend :
- une ou plusieurs ouvertures d'entrée d'air (141) communiquant vers l'espace libre (11) ; et
- une ou plusieurs ouvertures de sortie d'air (142) communiquant vers l'espace libre (11), chaque ouverture de sortie d'air (142) étant agencé radialement à l'extérieur desdites une ou plusieurs ouvertures d'entrée d'air (141) par rapport à l'axe longitudinal (Z1).

2. Dispositif d'extraction (10) selon la revendication précédente, dans lequel au moins une desdites une ou plusieurs ouvertures d'entrée d'air (141), et de préférence chacune desdites une ou plusieurs ouvertures d'entrée d'air (141), est agencée longitudinalement par rapport à la turbine centrifuge (30), et/ou dans lequel au moins une desdites une ou plusieurs ouvertures de sortie d'air (142), et de préférence chacune desdites une ou plusieurs ouvertures de sortie d'air (142), est agencée longitudinalement par rapport à la turbine centrifuge (30).

3. Dispositif selon l'une quelconque des revendications précédentes, dans lequel lesdites une ou plusieurs ouvertures d'entrée d'air (141) comprennent une ouverture d'entrée d'air (141) unique, de préférence centrée sur l'axe longitudinal (Z1), de préférence encore qui présente une forme circulaire.

4. Dispositif selon l'une quelconque des revendications précédentes, dans lequel lesdites une ou plusieurs ouvertures de sortie d'air (142) comprennent une pluralité d'ouvertures de sortie d'air (142) réparties, de préférence régulièrement, autour de l'axe longitudinal (Z1).

5. Dispositifs selon l'une quelconque des revendications précédentes, dans lequel chaque ouverture de sortie d'air (142) s'étend autour de l'axe longitudinal (Z1) sur un secteur angulaire compris entre 10° et 80°.

6. Dispositif selon l'une quelconque des revendications précédentes dans lequel l'élément supérieur (100) comprend un flasque (111) annulaire autour de l'axe longitudinal (Z1) qui délimite la cavité (140) longitudinalement, et dans lequel chaque ouverture d'entrée d'air (141) et/ou chaque ouverture de sortie d'air (142) est formée au travers du flasque (111).

7. Dispositif selon la revendication précédente, dans lequel l'élément supérieur (100) comprend une coupelle (120), la cavité (140) étant délimitée longitudinalement de part et d'autre par le flasque (111) et la coupelle (120), le flasque (111) comprenant une ou plusieurs languettes (112) de fixation par lesquelles le flasque (111) est fixé rigidement à la coupelle (120), chaque languette (112) étant de préférence agencée circonférentiellement entre deux ouvertures de sortie circonférentiellement consécutives.

8. Dispositif selon la revendication précédente, dans lequel la coupelle (120) comporte une collerette (123) comprenant une paroi interne (124) et une paroi externe (125), lesdites deux parois étant annulaires autour de l'axe longitudinal (Z1) et reliées entre elles par une paroi de raccordement (126).

9. Dispositif selon l'une quelconque des revendications 6 à 8, dans lequel l'élément supérieur (100) comprend une ouïe d'entrée d'air (110), par l'intermédiaire de laquelle l'air peut pénétrer dans la cavité (140), l'ouïe d'entrée d'air (110) comprenant le flasque (111).

10. Dispositif selon la revendication 9, dans lequel l'ouïe d'entrée d'air (110) comprend une partie cylindrique (113) d'axe l'axe longitudinal (Z1) s'étendant depuis le flasque (111) dans la cavité (140).

11. Dispositif d'extraction (10) selon l'une quelconque des revendications précédentes, dans lequel la turbine centrifuge (30) comprenant une ou plusieurs pales (32) configurées pour être entrainées en rotation autour de l'axe longitudinal (Z1), lesdites une ou plusieurs pales (32) étant courbées dans une direction opposée à leur sens de rotation autour de l'axe longitudinal (Z1).

12. Dispositif d'extraction (10) selon la revendication précédente, dans lequel la turbine centrifuge (30) comprend un moteur (31) adapté pour entrainer lesdites une ou plusieurs pales (32) en rotation autour de l'axe longitudinal (Z1), le moteur (31) étant du type synchrone à commutation électronique. Dispositif d'extraction (10) selon l'une quelconque des revendications 11 ou 12, dans lequel la turbine centrifuge (30) comprend un disque inférieur (33) et un disque supérieur (34) disposés parallèlement l'un à l'autre selon l'axe longitudinal (Z1), et entre lesquels sont fixées lesdites une ou plusieurs pales (32).

13. Dispositif d'extraction (10) selon l'une quelconque des revendications précédentes, dans lequel l'élément supérieur (100) et l'élément inférieur (20) sont agencés de manière à conférer à l'espace libre (11) une forme de venturi.

14. Dispositif d'extraction (10) selon l'une quelconque des revendications précédentes, comprenant un élément de sécurité de forme cylindrique selon l'axe longitudinal (Z1) et s'étendant entre l'élément inférieur (20) et l'élément supérieur (100), l'élément de sécurité étant de préférence un grillage ou un grillage troué ou une plaque de métal perforée.
